# EUROPÄISCHE PATENTSCHRIFT

(11) **EP 1 884 466 B1**
(45) Veröffentlichungstag und Bekanntmachung des Hinweises auf die Patenterteilung: **10.06.2009**
(21) Anmeldenummer: 07014460.5
(22) Anmeldetag: 24.07.2007
(51) Int. Cl.: B65B 3/12, B65B 3/16

(54) **Abfüll-Anlage für fliessfähige Massen**
Filling facility for flowable masses
Installation de remplissage pour masse coulante

(30) Priorität: 04.08.2006 DE 102006036478
(43) Veröffentlichungstag der Anmeldung: 06.02.2008
(73) Patentinhaber: Ludwig Schwerdtel GmbH, 85757 Karlsfeld (DE)
(72) Erfinder: Walther, Reinhold, 85241 Hebertshausen (DE)
(74) Vertreter: Rau, Manfred

(56) Entgegenhaltungen:
- DE-B- 1 163 727
- DE-U1- 20 103 988
- US-A- 5 462 199

## Beschreibung

Die Erfindung betrifft eine Abfüll-Anlage für fließfähige Massen, insbesondere für mittel- bis hochviskose Massen, nach dem Oberbegriff des Anspruches 1.

Eine derartige aus der US 5,462,199 A bekannte Abfüll-Anlage weist einen hohen konstruktiven Aufwand auf. Sowohl die Dosiergenauigkeit als auch die Dosiergeschwindigkeit können hierbei zufriedenstellend sein; es tritt aber ein hoher Reinigungsaufwand bei einer Rezeptur-Umstellung, also einem Wechsel der abzufüllenden Massen, auf.

Aus der DE 103 08 736 A1 ist eine Abfüll-Anlage für fließfähige Massen bekannt, bei der die abzufüllenden Massen durch eine Förderleitung mittels einer Pumpe gefördert werden. In der Förder-Leitung ist ein Druckspeicher für die abzufüllenden Masse abgeordnet, in dem die abzufüllende Masse unmittelbar mit Druckluft beaufschlagt und damit unter einem vorgegebenen Druck gehalten wird. Der Druck der Druckluft kann über ein Druckregelventil verändert werden, das mit einer Steuervorrichtung verbunden ist. Dem Druckspeicher sind weiterhin Füllstand-Mess-Sensoren zugeordnet, mit denen der Füllstand im Druckspeicher erfasst wird. In der Förder-Leitung ist ein Durchfluss-Messgerät zum Messen eines Ist-Wertes der durch das Durchflussmessgerät fließenden Menge an abzufüllender Masse angeordnet. Dem Durchfluss-Messgerät ist ein Füll-Ventil zum Abfüllen der Masse in jeweils dosierter Menge in Tuben oder dergleichen nachgeordnet. Weiterhin ist eine Steuer-Einheit vorgesehen, die zur Aufnahme von dem jeweiligen Ist-Wert der Menge der durch das Durchflussfließenden abzufüllenden Masse wiedergebenden Mess-Signal ausgebildet ist. Die Steuer-Einheit ist zum fortlaufenden Vergleich dieser Ist-Werte mit einem vorgegebenen Soll-Wert der jeweiligen Menge der abzufüllenden Masse und zur Erzeugung und Abgabe eines Steuersignals an die Abfüll-Einrichtung zum Schließen des Füll-Ventils ausgebildet.

Aus der DE 39 29 08 A1 ist es bekannt, in einer Vorrichtung zum stetigen Fördern von zwei pastösen Komponenten eines Zweikomponenten-Klebstoffes einen Statik-Mischer zum Vermischen dieser Komponenten vorzusehen.

Aus der DE 199 17 441 A1 ist eine Vorrichtung zum Dosieren und Abfüllen einer Flüssigkeit in Verpackungs-Behälter bekannt, bei der ein Drucksensor zur Erfassung des Flüssigkeitsdrucks vorgesehen ist, der mit einer Steuereinrichtung verbunden ist. Die hierüber erreichbare Druck-Konstanz dient zur Kompensation von unterschiedlichen Füllhöhen in einem Vorratsbehälter.

Aus der WO 89/10206 A1 ist eine Vorrichtung zum Abgeben hochviskoser, pastöser Substanzen bekannt, die einen Puffer-Behälter aufweist, wobei Maßnahmen getroffen sind, dass der Druck in der Förder-Leitung konstant bleibt.

Der Erfindung liegt daher die Aufgabe zugrunde, eine Abfüll-Anlage der allgemeinen Gattung zu schaffen, die bei Rezeptur-Umstellung nur einen geringen Reinigungsaufwand erfordert, die aber sowohl eine hohe DosierGenauigkeit als auch eine hohe Abfüll-Geschwindigkeit ermöglicht.

Diese Aufgabe wird erfindungsgemäß durch die Merkmale im Anspruch 1 gelöst. Kern der Erfindung ist die Puffer-Einrichtung, mittels derer die Masse ständig unter konstantem Druck gehalten wird. Dies ermöglicht es, eine besonders einfache und genaue Dosierung in der eigentlichen Abfüll-Einrichtung vorzunehmen, die lediglich aus einem volumetrisch oder gegebenenfalls auch gravimetrisch, bevorzugt aber volumetrisch arbeitenden Durchfluss-Messgerät und einem nachgeordneten Füll-Ventil besteht, das nicht als eigentliches Dosier-Ventil, beispielsweise Kolben-Dosier-Ventil ausgestaltet sein muss. Diese Ausgestaltung führt dazu, dass bei einer Rezeptur-Umstellung sehr schnell eine Reinigung der Abfüll-Anlage durch die nachfolgende neue Masse bewirkt wird. Die Konstanthaltung des Drucks der Masse in der gesamten Abfüll-Anlage einschließlich des vorgeordneten Mischers ermöglicht insbesondere bei Einsatz eines Statik-Mischers auch ein optimales Mischergebnis im Statik-Mischer. Insbesondere wenn das Füll-Ventil direkt hinter dem Durchfluss-Messgerät angeordnet ist, wird die Ansteuergenauigkeit des Füll-Ventils besonders hoch. Da das Füll-Ventil nur als Auf Zu-Ventil ausgebildet ist, ist es auch nachlauffrei, wodurch die Dosiergenauigkeit sehr hoch wird. Wegen der Nachlauffreiheit können auch die Taktzeiten minimiert werden.

Weitere Merkmale, Vorteile und Einzelheiten der Erfindung ergeben sich aus der nachfolgenden Beschreibung eines Ausführungsbeispiels anhand der Zeichnung. Es zeigt
- Fig. 1a: einen ersten Teil einer erfindungsgemäßen Abfüll-Anlage und
- Fig. 1b: den zweiten Teil der erfindungsgemäßen Abfüll-Anlage.

Wie aus den zusammengehörenden Fig. 1a und 1b erkennbar ist, ist auf einem Gestell 1 ein als Puffer-Zylinder 2 ausgebildetes Puffer-Gehäuse mit vertikaler Mittel-Längs-Achse einer Puffer-Einrichtung 3 angeordnet, in dem ein Druck-Kolben 4 in Richtung der Mittel-Längs-Achse verschiebbar und gegenüber dem Zylinder 2 abgedichtet geführt ist. Oberhalb des Puffer-Zylinders 2 ist ein Linearantrieb in Form eines hydraulisch beaufschlagbaren Kolben-Zylinder-Antriebs 5 angeordnet, in dessen Hydraulik-Zylinder 6 ein beidseitig beaufschlagbarer Kolben 7 angeordnet ist. Dessen Kolbenstange 8 ist in Richtung der Mittel-Längs-Achse mit dem Druck-Kolben 4 verbunden. Beiderseits des Kolbens 7 münden in den Hydraulik-Raum 9 des Hydraulik-Zylinders 6 Hydraulik-Leitungen 10, 11 ein, die an einem als Magnetventil ausgebildeten Proportional-Ventils 12 beginnen. In dieses Ventil 12 mündet eine von einer nicht dargestellten Hydraulik-Druckquelle kommende Zuführ-Leitung 13 und eine AbführLeitung 14 ein. Das Ventil 12 wird von einer zentralen Steuer-Einheit 15 angesteuert.

In den unterhalb des Druck-Kolbens 4 befindlichen Puffer-Raum 16 des Puffer-Zylinders 2 mündet ein Statik-Mischer 17 ein, durch den eine vorgemischte Masse, beispielsweise Körperpflege-Creme, zugeführt wird. Die einzelnen Komponenten der Masse werden dem Statik-Mischer 17 in der Praxis üblicher Weise zugeführt und insgesamt mittels einer nicht dargestellten Pumpe durch den Mischer 17 mehr oder weniger pulsierend gefördert und hierbei durch die in üblicher Weise ausgestalteten Mischer-Einbauten 18 intensiv gemischt.

In Förder-Richtung 19 des Statik-Mischers 17 gesehen hinter dem Statik-Mischer 17 mündet aus diesem eine Förder-Leitung 20 aus, in die der Puffer-Raum 16 von oben einmündet. Unmittelbar hinter dem Puffer-Zylinder 2 ist in der Förder-Leitung 20 ein Druck-Messgeber 21 in Form einer Druckmessdose angeordnet, mittels dessen der Druck der Masse gemessen wird, die durch den Statik-Mischer 17 in die Förder-Leitung 20 und gegebenenfalls den Puffer-Raum 16 gefördert wird. Ein dem Ist-Wert dieses Drucks entsprechendes Signal wird ebenfalls zu der Steuer-Einheit 15 übermittelt.

Am Ende der Förder-Leitung 20 ist die eigentliche Abfüll-Einrichtung 22 vorgesehen. Diese besteht im Wesentlichen aus einem in der Förder-Leitung 20 angeordneten Durchfluss-Messgerät 23 und einem diesem unmittelbar nachgeordneten Füll-Ventil 24. Das Durchfluss-Messgerät 23 gibt dem jeweiligen Ist-Wert des Durchflusses entsprechende - in der Regel digitale - Signale auf die Steuer-Einheit 15. Das Füll-Ventil 24 weist ein nach unten ragendes Füll-Rohr 25 auf, dessen untere Ventil-Öffnung 26 mittels eines Ventil-Tellers 27 verschlossen ist bzw. geöffnet werden kann. Der Ventil-Teller 27 wird in üblicher Weise durch eine das Füll-Rohr 25 nach oben durchsetzende Ventil-Stange 28 betätigt, die mittels eines Ventil-Antriebs 29 linear betätigbar ist. Hierbei handelt es sich um einen pneumatisch beaufschlagbaren Kolben-Zylinder-Antrieb. Dieser wird von einer nicht dargestellten Druckluftquelle mit Druckluft beaufschlagt. Die Steuerung erfolgt über ein Magnet-Ventil 30 und zwei diese mit dem Antrieb 29 verbindende Leitungen 31, 32. Die Ansteuerung des Magnet-Ventils 30, d. h. dessen Betätigung, erfolgt von der Steuer-Einheit 15. Das Füll-Ventil 24 ist in Fig. 1b in geschlossener Stellung dargestellt. Wenn über das Magnet-Ventil 30 die Leitung 31 mit Druckluft beaufschlagt wird, wird die Ventil-Stange 28 mit dem Ventil-Teller 27 angehoben, so dass die Ventil-Öffnung 26 geöffnet wird. Wird dagegen der Ventil-Antrieb 29 über die Leitung 32 mit Druckluft beaufschlagt, dann wird die Ventil-Stange 28 mit dem Ventil-Teller 27 nach unten gedrückt und damit die Ventil-Öffnung 26 geschlossen.

Selbstverständlich können hinter der Puffer-Einrichtung 3 auch mehrere Abfüll-Einrichtungen 22 vorgesehen sein. Dies ist durch eine Abzweig-Förder-Leitung 33 angedeutet, die hinter dem Druck-Messgeber 21 aus der Förder-Leitung 20 abzweigt. Wie sich aus der Zeichnung ergibt, sind in dieser Abzweig-Förder-Leitung 33 und der Förder-Leitung 20 Statik-Misch-Einsätze 34 angeordnet, mittels derer bewirkt wird, dass bei einer Rezeptur-Umstellung aufgrund starker Turbulenz in der Strömung ein starker Reinigungseffekt eintritt.

Wie aus Fig. 1a erkennbar ist, hat der Druck-Kolben 4 eine dem Puffer-Raum 16 und der Förder-Leitung 20 zugewandte Oberfläche 35 in Form eines sich nach unten verjüngenden Kegelstumpfes. Dieser Oberfläche 35 entspricht eine Anlage-Fläche 36 im Boden 37 des Puffer-Zylinders 2. Wie Fig. 1a erkennen lässt, kann durch diese Ausgestaltung der Puffer-Raum 16 rückstandsfrei in die Förder-Leitung 20 entleert werden, wenn der Druck-Kolben 4 aus der in Fig. 1a dargestellten oberen Position in die ebenfalls dargestellte unterste Position verfahren wird.

### Die Abfüll-Anlage arbeitet wie folgt:

Wie bereits erwähnt, wird der Puffer-Einrichtung 3 vom Statik-Mischer 17 eine vorgemischte abzufüllende Masse zugeführt. Der Druck-Messgeber 21 erfasst ständig den Ist-Wert des Drucks, mit dem diese Masse beaufschlagt ist und gibt die entsprechenden Signale auf die Steuer-Einheit 15. Von dort wird bei Abweichungen von einem vorgegebenen Soll-Wert des Drucks das Proportional-Ventil 12 derartig angesteuert, dass bei einer Abweichung des Ist-Wertes des Drucks nach unten, also bei einem Druckabfall in der Masse, der Kolben 7 über die Leitung 10 von oben mit Druckflüssigkeit beaufschlagt wird, so dass der Druck-Kolben 4 nach unten verfahren wird, so dass wiederum die unterhalb des Druck-Kolbens 4 im Puffer-Raum 16 befindliche Masse mit höherem Druck beaufschlagt wird. Es sei hinzugefügt, dass die vom Statik-Mischer 17 her zur Abfüll-Einrichtung 22 geförderte Masse ständig gegen den Druck-Kolben 4 ansteht. Ist dagegen der Ist-Wert des Drucks der Masse etwas höher als der vorgegebene Soll-Wert, dann wird das Proportional-Ventil 12 derartig geschaltet, dass Druckflüssigkeit durch die Leitung 11 von unten in den Hydraulik-Raum 9 gedrückt wird, so dass der Kolben 7 mitsamt der Kolbenstange 8 nach oben verfahren wird. Der Druck-Kolben 4 folgt dem, so dass die unterhalb des Druck-Kolbens 4 im Puffer-Raum 16 befindliche Masse vom Druck entlastet wird. Durch die geschilderte Konstant-Regelung des Drucks der Masse steht somit ein konstanter Druck der Masse gegen den Statik-Mischer 17 und auch an der Ventil-Öffnung 26 an. Durch die Konstanthaltung des Drucks im Statik-Mischer 17 wird außerdem die Misch-Qualität des Statik-Mischers 17 optimiert.

An dem Füll-Ventil 24 werden in der Regel relativ kleine im Wesentlichen zylindrische Gefäße38, beispielsweise kleine Kartuschen oder Tuben, mit der erwähnten Masse gefüllt. Hierzu werden diese Gefäße 38von unten weitgehend auf das Füll-Rohr 25 aufgeschoben. Der Füll-Vorgang wird von der Steuer-Einheit 15 durch ein entsprechendes Signal auf das Magnet-Ventil 30 ausgelöst. Ein solches Signal wird dann abgegeben, wenn das zu füllende Gefäß 38 sich in der Befüllungsstellung vor der Ventil-Öffnung 26 befindet. Daraufhin wird über die Leitung 31 der Antrieb 29 mit Druckluft beaufschlagt und die Ventil-Stange 28 mit dem Ventil-Teller 27 nach oben verfahren, so dass die Ventil-Öffnung 26 geöffnet wird und die Masse aufgrund des konstanten Drucks mit konstanter Füllgeschwindigkeit in das Gefäß 38 gedrückt wird. Während dieses Füllvorgangs würde an sich der Druck der Masse abfallen. Aufgrund der geschilderten Konstant-Regelung des Druckes wird während dieser Zeit der Druck-Kolben 4 von oben nach unten so nachgeführt, dass der Druck in dem gesamten System konstant bleibt. Wenn über das Durchfluss-Messgerät 23 entweder volumetrisch oder gravimetrisch einen Soll-Wert der Menge der in das Gefäß 38 zu fördernden Masse ermittelt wird, kommt von der Steuer-Einheit 15 ein entsprechendes Signal an das Magnet-Ventil 30 zum Schließen des Füll-Ventils 24. Der Ventil-Antrieb 29 wird also über die Leitung 32 von oben mit Druckluft beaufschlagt, so dass die Ventil-Öffnung 26 wieder mittels des Ventil-Tellers 27 verschlossen wird. Das gefüllte Gefäß 38 wird entfernt und durch ein weiteres zu füllendes Gefäß 38 ersetzt. Während der Zeit, während der das Füll-Ventil 24 geschlossen ist, würde an sich der Druck der Masse im gesamten System steigen. Aufgrund der geschilderten Konstant-Regelung wird während dieser Zeit der Druck-Kolben 4 so nach oben verfahren, dass die vom Statik-Mischer 17 kommende Masse im Puffer-Raum 16 aufgenommen wird und gleichzeitig der Druck der Masse im gesamten System weiterhin konstant gehalten wird, und zwar so, dass der Ist-Wert des Druckes gleich seinem Soll-Wert ist.

## Patentansprüche

1. Abfüll-Anlage für fließfähige Massen,
- mit einer Förder-Leitung (20),
-- durch die abzufüllende Massen in einer Förder-Richtung (19) förderbar sind,
- mit einer Puffer-Einrichtung (3),
-- die einen Puffer-Zylinder (2) mit einem Druck-Kolben (4) aufweist, der eine der Förder-Leitung (20) zugewandte Oberfläche (35) aufweist, und
-- die eine Druck-Erzeugungs-Einrichtung in Form eines den Druck-Kolben (4) beaufschlagenden Linear-Antriebs aufweist, mittels derer die Masse mit Druck beaufschlagbar ist,
- mit einem in der Förder-Leitung (20) angeordneten Druck-Messgeber (21) zum Erfassen eines Ist-Wertes des Drucks der Masse,
- mit einem Durchfluss-Messgerät (23) zum Messen eines Ist-Wertes der durch das Durchfluss-Messgerät (23) fließenden Menge an abzufüllender Masse,
- mit einem dem Durchfluss-Messgerät (23) nachgeordneten Füll-Ventil (24) zum Abfüllen der Masse in jeweils dosierter Menge in Gefäße (38) und
- mit einer Steuer-Einheit (15),
-- die zur Aufnahme von den jeweiligen Ist-Wert des Druckes der Masse wiedergebenden Mess-Signalen des Druck-Messgebers (21), zum fortlaufenden Vergleich dieser jeweiligen Ist-Werte mit einem vorgegebenen Soll-Wert des Drucks der Masse und zum Erzeugen und der Abgabe von Steuer-Signalen an den Linear-Antrieb zur Erzeugung eines vorgegebenen, dem Soll-Wert entsprechenden Ist-Wert des Drucks der Masse ausgebildet ist und
-- die zur Aufnahme von den jeweiligen Ist-Wert der Menge der durch das Durchfluss-Messgerät (23) fließenden abzufüllenden Masse wiedergebenden Mess-Signalen, zum fortlaufenden Vergleich dieser Ist-Werte mit einem vorgegebenen Soll-Wert der jeweiligen Menge der abzufüllenden Masse und zur Erzeugung und Abgabe eines Steuersignals an die Abfüll-Einrichtung (22) zum Schließen des Füll-Ventils (24) ausgebildet ist,
**dadurch gekennzeichnet,**
**dass** ein Statik-Mischer (17) - in Förder-Richtung (19) gesehen - vor der Puffer-Einrichtung (3) in die Förder-Leitung (20) einmündet,
**dass** die der Förder-Leitung (20) zugewandte Oberfläche (35) des Druck-Kolbens (4) in ihrer Form einer Anlage-Fläche (36) am Übergang zur Förder-Leitung (20) entspricht, und
**dass** die Puffer-Einrichtung (3) im Puffer-Zylinder (2) einen Puffer-Raum (16) aufweist, der mit dem Statik-Mischer (17) über die Förder-Leitung (20) verbunden ist, wobei die abzufüllenden Massen gegen den Druck-Kolben (4) förderbar sind.

2. Abfüll-Anlage nach Anspruch 1, **dadurch gekennzeichnet, dass** der Linear-Antrieb als doppelseitig hydraulisch beaufschlagbarer Kolben-Zylinder-Antrieb (5) ausgebildet ist.

3. Abfüll-Anlage nach Anspruch 2, **dadurch gekennzeichnet, dass** der Kolben-Zylinder-Antrieb (5) über ein von der Steuer-Einheit (15) ansteuerbares Proportional-Ventil (12) mit Druckflüssigkeit beaufschlagbar ist.

4. Abfüll-Anlage nach einem der Ansprüche 1 bis 3, **dadurch gekennzeichnet,**
**dass** das Durchfluss-Messgerät (23) unmittelbar vor dem Füll-Ventil (24) angeordnet ist.

5. Abfüll-Anlage nach einem der Ansprüche 1 bis 4, **dadurch gekennzeichnet,**
**dass** das Füll-Ventil (24) ein Füll-Rohr (25) mit einer Ventil-Öffnung (26) an einem Ende aufweist, die mittels eines Ventil-Tellers (27) öffenbar bzw. verschließbar ist.

6. Abfüll-Anlage nach Anspruch 5, **dadurch gekennzeichnet, dass** der Ventil-Teller (27) mittels eines Ventil-Antriebs (29) betätigbar ist, der als pneumatisch beaufschlagbarer Kolben-Zylinder-Antrieb ausgebildet ist.

7. Abfüll-Anlage nach Anspruch 6, **dadurch gekennzeichnet,**
**dass** der Ventil-Antrieb (29) mittels eines Magnet-Ventils (30) betätigbar ist, das von der Steuer-Einheit (15) ansteuerbar ist.

## Claims

1. Filling installation for free-flowing substances, the filling installation comprising
- a conveyor line (20);
-- through which substances to be filled are conveyable in a direction of conveyance (19);
- a buffer device (3)
-- which comprises a buffer cylinder (2) with a pressure piston (4) comprising a surface (35) facing the conveyor line (20); and
-- which comprises a pressure generation device in the form of a linear drive acting upon the pressure piston (4), with a pressure being applicable on the substance by means of said pressure generation device;
- a pressure transducer (21) arranged in the conveyor line (20) for detecting an actual value of the pressure of the substance;
- a flow meter (23) for measuring an actual value of the amount of substance to be filled which is flowing through the flow meter (23);
- a filling valve (24) arranged downstream of the flow meter (23) for filling an in each case controlled dose of the substance into receptacles (38); and
- a control unit (15)
-- which is configured for receiving measuring signals of the pressure transducer (21) reflecting the respective actual value of the pressure of the substance, for continuously comparing these respective actual values with a predetermined desired value of the pressure of the substance, and for generating and transmitting control signals to the linear drive for generating a predetermined actual value of the pressure of the substance, said actual value corresponding to the desired value; and
-- which is configured for receiving measuring signals reflecting the respective actual value of the amount of the substance to be filled which is flowing through the flow meter (23), for continuously comparing these actual values with a predetermined desired value of the respective amount of the substance to be filled, and for generating and transmitting a control signal to the filling device (22) for closing the filling valve (24);
**characterized in**
**that** a static mixer (17) opens into the conveyor line (20) upstream of the buffer device (3) when seen in the direction of conveyance (19); **that** the shape of the surface (35) of the pressure piston (4) facing the conveyor line (20) corresponds to that of a contact surface (36) at the transition to the conveyor line (20); and
**that** the buffer device (3) comprises a buffer space (16) in the buffer cylinder (20), said buffer space (16) being connected to the static mixer (17) via the conveyor line (20), with the substances to be filled being conveyable against the pressure piston (4).

2. Filling installation according to claim 1, **characterized in**
**that** the linear drive is a piston cylinder drive (5) which is hydraulically pressurizable on two sides.

3. Filling installation according to claim 2, **characterized in**
**that** the piston cylinder drive (5) is pressurizable by means of a hydraulic liquid via a proportional valve (12) which is actuable by the control unit (15).

4. Filling installation according to one of claims 1 to 3, **characterized in that** the flow meter (23) is arranged immediately in front of the filling valve (24).

5. Filling installation according to one of claims 1 to 4, **characterized in that** the filling valve (24) comprises a filling tube (25) with a valve opening (26) on one end, the valve opening (26) being openable and closable by means of a valve disk (27).

6. Filling installation according to claim 5, **characterized in**
**that** the valve disk (27) is operable by means of a valve drive (29) which is a pneumatically pressurizable piston cylinder drive.

7. Filling installation according to claim 6, **characterized in**
**that** the valve drive (29) is operable by means of a magnetic valve (30) which is actuable by the control unit (15).

## Revendications

1. Installation de remplissage pour masses coulantes,
- avec une conduite de refoulement (20),
-- par laquelle des masses à remplir peuvent être refoulées dans un sens de refoulement (19),
- avec un dispositif d'accumulation (3),
-- qui présente un cylindre d'accumulation (2) avec un piston hydraulique (4) qui présente une surface (35) tournée vers la conduite de refoulement (20), et
-- qui présente un dispositif de génération de pression sous la forme d'un entraînement linéaire sollicitant le piston hydraulique (4), au moyen duquel la masse peut être sollicitée en pression,
- avec un manomètre(21) disposé dans la conduite de refoulement (20) pour la relève d'une valeur réelle de pression de la masse,
- avec un débitmètre (23) pour la mesure d'une valeur réelle de la quantité s'écoulant par le débitmètre (23) de masse à remplir,
- avec une soupape de remplissage (24) disposée en aval du débitmètre (23) pour le remplissage de la masse dans une quantité dosée respectivement en récipients (38) et
- avec une unité de commande (15),
-- qui est réalisée pour l'enregistrement de la valeur réelle respective de la pression des signaux de mesure reproduisant la masse du manomètre (21), pour la comparaison permanente de ces valeurs réelles respectives avec une valeur de consigne prescrite de pression de la masse et pour la génération et la remise des signaux de commande à l'entraînement linéaire pour la génération d'une valeur réelle prescrite, correspondant à la valeur de consigne de pression de la masse et
-- qui est réalisée pour l'enregistrement de la valeur réelle respective de la quantité des signaux de mesure reproduisant la masse à remplir, s'écoulant par le débitmètre (23), pour la comparaison permanente de ces valeurs réelles avec une valeur de consigne prescrite de la quantité respective de la masse à remplir et pour la génération et la remise d'un signal de commande au dispositif de remplissage (22) pour la fermeture de la soupape de remplissage (24),
**caractérisée en ce que**
un mélangeur statique (17) débouche, vu dans le sens de refoulement (19), en amont du dispositif d'accumulation (3) dans la conduite de refoulement (20),
la surface (35) tournée vers la conduite de refoulement (20) du piston hydraulique (4) correspond dans sa forme à une surface d'appui (36) sur le passage à la conduite de refoulement (20), et
le dispositif d'accumulation (3) dans le cylindre d'accumulation (2) présente un espace d'accumulation (16) qui est relié au mélangeur statique (17) par le biais de la conduite de refoulement (20), les masses à remplir pouvant être refoulées contre le piston hydraulique (4).

2. Installation de remplissage selon la revendication 1, **caractérisée en ce que**
l'entraînement linéaire est réalisé comme un entraînement à piston et cylindre (5) pouvant être sollicité des deux côtés hydrauliquement.

3. Installation de remplissage selon la revendication 2, **caractérisée en ce que**
l'entraînement à piston et cylindre (5) peut être sollicité en fluide sous pression par une soupape proportionnelle (12) pouvant être commandée par l'unité de commande (15).

4. Installation de remplissage selon l'une quelconque des revendications 1 à 3, **caractérisée en ce que**
le débitmètre (23) est disposé juste avant la soupape de remplissage (24).

5. Installation de remplissage selon l'une quelconque des revendications 1 à 4, **caractérisée en ce que**
la soupape de remplissage (24) présente un tube de remplissage (25) avec une ouverture de soupape (26) au niveau d'une extrémité qui peut être ouverte ou fermée au moyen d'un disque de soupape (27).

6. Installation de remplissage selon la revendication 5, **caractérisée en ce que**
le disque de soupape (27) peut être actionné au moyen d'un entraînement de soupape (29) qui est réalisé comme un entraînement à piston et cylindre pouvant être sollicité pneumatiquement.

7. Installation de remplissage selon la revendication 6, **caractérisée en ce que**
l'entraînement de soupape (29) peut être actionné au moyen d'une électrovanne (30) qui peut être commandée par l'unité de commande (15).
